# FASCICULE DE BREVET EUROPEEN

(11) **EP 0 534 818 B1**
(45) Date de publication et mention de la délivrance du brevet: **10.05.1995**
(21) Numéro de dépôt: 92402493.8
(22) Date de dépôt: 11.09.1992
(51) Int. Cl.: B21K 21/12, B21D 19/10

(54) **Procédé de fabrication d'un axe à extrémités de passage axial profilées, machine pour la mise en oeuvre du procédé et axe ainsi obtenu**
Verfahren zum Herstellen einer Achse mit profilierten Enden, Maschine zur Durchfuhrung des Verfahrens und damit hergestellte Achse
Method of producing an axle with profiled ends, machine for carrying out the method and axles thus obtained

(30) Priorité: 13.09.1991 FR 9111332
(43) Date de publication de la demande: 31.03.1993
(73) Titulaire: FLOQUET MONOPOLE, F-78301 Poissy (FR)
(72) Inventeur: Bellido, Claude, F-25600 Vieux Charmont (FR)
(74) Mandataire: Picard, Jean-Claude Georges

(56) Documents cités:
- FR-A- 863 445
- GB-A- 1 168 050
- US-A- 3 034 840

## Description

La présente invention concerne un procédé de fabrication d'un axe à extrémités de passage axial profilées, une machine pour la mise en oeuvre du procédé, ainsi que les axes ainsi obtenus. On comprend qu'il s'agit d'axes dont le passage axial de révolution présente à ses extrémités un élargissement à profil particulier, ces axes étant obtenus en partant d'une ébauche se présentant sous la forme d'un tube dont ledit passage axial est cylindrique (voir par example US-A-3034840).

De tels axes sont utilisés notamment pour assurer la liaison entre un pied de bielle et un piston de moteur à combustion interne, ces axes étant soumis à d'importants efforts de flexion et d'ovalisation qui, du fait de leur montage entre les bossages du piston, ne sont pas uniformément répartis. Les zones entre les parties extrêmes du passage axial sont soumises aux efforts de flexion et d'ovalisation les plus importants et doivent être relativement épaisses. Par suite, l'élargissement conique (ou de toute autre forme profilée) des extrémités du passage axial permet d'éviter qu'il y ait un excès de matière dans les zones les moins sollicitées, c'est-à-dire au niveau des bossages du piston.

Pour fabriquer de tels axes, on connaît déjà le procédé d'usinage avec des outils coupants, par suite de quoi les traces de ces outils subsistent sur les extrémités élargies du passage axial ainsi élaborées, ces traces constituant des zones d'amorce de ruptures par suite de la fatigue de la pièce. Il s'agit là par conséquent d'un inconvénient majeur de ce procédé.

Le but de l'invention est d'y remédier, et à cet effet un procédé du type général défini au début sera caractérisé en ce qu'il consiste essentiellement à maintenir ledit axe dans une matrice coulissante, à engager l'une des extrémités dudit passage axial de l'axe sur un contre-poinçon, à engager un poinçon mobile dans l'autre extrémité dudit passage axial, et à exercer sur ce poinçon mobile, l'axe étant alors en appui sur le contre-poinçon, un effort propre à conférer par estampage, aux deux extrémités dudit passage axial, la déformation profilée voulue.

Grâce à la matrice coulissante, on conçoit que l'axe ou ébauche d'axe ne sera pas rigidement maintenu par elle autrement que latéralement, et qu'il ne sera axialement bloqué que par le contre-poinçon. Les efforts que les deux poinçons exerceront sur les extrémités respectives de l'axe seront donc exactement égaux, ce qui permettra d'obtenir précisément, par cet estampage, la déformation intérieure profilée souhaitée, sans privilégier une extrémité de l'axe par rapport à l'autre.

En outre, on voit que l'opération s'effectue en une seule fois sur les deux extrémités, ce qui n'est pas le cas du procédé par usinage, puisque l'on ne peut usiner une extrémité de l'axe qu'en le maintenant par l'autre extrémité, alors que selon l'invention il n'est maintenu que latéralement, par la matrice coulissante, laquelle laisse donc accessibles les deux extrémités de l'axe.

Aucun usinage subséquent, et aucune reprise de la pièce ne sont nécessaires.

Il en résulte aussi une diminution du coût de fabrication et une amélioration des caractéristiques mécaniques de l'axe obtenu, dans la mesure où le fibrage de la pièce reste continu, d'une extrémité à l'autre, ce qui n'est pas le cas lorsque l'on procède par usinage. Il est à noter que si l'ébauche initiale était une pièce pleine, la première opération pourrait avantageusement consister à réaliser un tube par forgeage.

L'invention concerne également une machine selon le préambule de la revendication 2 pour la mise en oeuvre d'un tel procédé (voir par example US-A-3034840).

Un mode de réalisation d'une telle machine va être décrit ci-dessous à titre d'exemple nullement limitatif avec référence aux figures du dessin annexé dans lequel :
- la figure 1 représente en coupe axiale un tronçon d'axe creux à épaisseur constante constituant une ébauche utilisable pour la mise en oeuvre de l'invention ;
- la figure 2 est une vue en coupe axiale de l'axe creux à élargissements coniques internes fabriqué à partir de l'ébauche de la figure 1, par l'opération d'estampage conforme à l'invention ;
- la figure 3 est une vue en coupe axiale de l'axe fini, monté entre un piston et un pied de bielle, obtenu par usinage externe de l'axe de la figure 2 ;
- les figures 4 à 7 sont des vues schématiques en coupe axiale d'une machine conforme à l'invention, montrant les différentes étapes du procédé qu'elle met en oeuvre ; et
- la figure 8 montre un autre exemple de profil pour un élargissement en bout d'un passage axial d'axe.

Le tronçon d'ébauche d'axe 1 de la figure 1, par exemple en acier cémenté, est un cylindre creux de révolution à épaisseur de paroi constante.

L'axe 2 que l'invention vise à obtenir est représenté à la figure 2 ; le passage axial 3 de l'ébauche 1 a été élargi à ses extrémités par estampage, en 2a et 2b, selon des surfaces coniques (sur la figure 8, il s'agit d'une surface arrondie 2c). Le passage axial ne subsiste tel quel que dans la partie centrale. Après usinage de sa surface extérieure, l'axe 2 peut être monté de façon à assurer la liaison entre un pied de bielle 6 et les bossages 5 d'un piston 4, de façon connue. On voit que l'on a une réduction d'épaisseur de l'axe 2 seulement dans les parties les moins travaillantes, au niveau des bossages 5 du piston, et une épaisseur normale au centre.

L'axe qui vient d'être décrit peut être réalisé avec la machine des figures 4 à 7.

Sur ces figures, le contre-poinçon a été référencé 7b. Il comporte à sa base une tête 12b reposant normalement sur une table 14, laquelle comporte un alésage 15 dans lequel peut coulisser un éjecteur 16. Le poinçon mobile a été représenté en 7a, dans l'axe du précédent. Ces poinçons comportent chacun une pointe, respectivement 10b et 10a, et un épaulement profilé, en l'occurrence conique (partie travaillante), respectivement 13b et 13a. La machine comporte encore un support fixe 17 reposant sur une embase 18 fixée sur la table 14, et dans lequel support est montée une matrice coulissante 8 constituée de deux parties coaxiales 8a et 8b solidarisées par emmanchement conique. Cette matrice repose sur des plots 19 rappelés élastiquement vers le haut par des ressorts hélicoïdaux 20 maintenus dans des logements cylindriques 21 de l'embase 18. Le coulissement de la matrice 8 vers le haut est limité par des épaulements 22.

La partie centrale 8b de la matrice est interchangeable, de sorte que l'on peut bloquer dans son alésage central 23, axé dans la direction du coulissement, des ébauches 1 de différents diamètres. (L'extrémité du contre-poinçon 7b est engagée dans l'alésage 23).

Quand l'ébauche d'axe 1 est en place dans la matrice coulissante 8, on fait descendre le poinçon mobile 7a par un vérin hydraulique ou analogue pour que sa pointe 10a s'engage en bout dans le passage axial 3 de l'ébauche 1, la pointe 10b du contre-poinçon 7b étant alors engagée dans l'autre extrémité de ce passage (voir figures 4 et 5). La mise en pression du vérin provoque les déformations souhaitées 2a et 2b avec un équilibrage parfait des efforts exercés par les épaulements coniques 13b et 13a sur l'ébauche, puisque la matrice 8 peut coulisser légèrement vers le bas en comprimant les ressorts 20 (figure 6). En effet, la pression exercée par les épaulements coniques des poinçons sur l'ébauche 1 provoque le blocage de celle-ci dans l'alésage 23 de la matrice, et ce sont donc les forces de frottement qui font descendre cette dernière.

Après exécution des élargissements voulus 2a et 2b par cet estampage, le poinçon mobile est remonté, et l'actionnement de l'éjecteur 16 (figure 7) permet de faire remonter le contre-poinçon 7b et d'éjecter l'axe 2, suite à quoi les mêmes opérations peuvent se répéter pour la pièce suivante.

## Revendications

1. Procédé de fabrication d'un axe à extrémités de passage axial profilées, à savoir dont le passage axial de révolution présente à ses extrémités un élargissement à profil particulier, en partant d'une ébauche se présentant sous la forme d'un tube dont ledit passage axial est cylindrique, caractérisé en ce qu'il consiste essentiellement à maintenir ledit axe (1) dans une matrice coulissante (8), à engager l'une des extrémités dudit passage axial (3) de l'axe sur un contre-poinçon (7b), à engager un poinçon mobile (7a) dans l'autre extrémité dudit passage axial, et à exercer sur ce poinçon mobile (7a), l'axe (1) étant alors en appui sur le contre-poinçon (7b), un effort propre à conférer par estampage, aux deux extrémités dudit passage axial (3), la déformation profilée voulue.

2. Machine pour la mise en oeuvre du procédé de la revendication 1, pour la fabrication d'un axe à extrémités de passage axial profilées, à savoir dont le passage axial de révolution présente à ses extrémités un élargissement à profil particulier, en partant d'une ébauche se présentant sous la forme d'un tube dont ledit passage axial est cylindrique, caractérisée en ce qu'elle comporte : une matrice (8) montée coulissante dans un support fixe (17) et comportant, selon la direction de ce coulissement, un alésage (23) propre à recevoir et à maintenir par coincement une ébauche d'axe (1) ; un contre-poinçon (7b) à épaulement profilé (13b), engagé par sa pointe dans une extrémité dudit alésage (23) ; un poinçon mobile (7a) à épaulement profilé (13a), propre à s'engager par sa pointe dans l'autre extrémité dudit alésage (23) ; et des moyens de pression propres à exercer une force sur ledit poinçon mobile (7a) de sorte que les extrémités du passage axial (3) de ladite ébauche d'axe (1) soient comprimées et déformées par estampage entre lesdits épaulements profilés (13a, 13b) des poinçons.

3. Machine selon la revendication 2, caractérisée en ce que ladite matrice coulissante (8) repose sur des plots (19) rappelés élastiquement par des ressorts (20) logés dans une embase (18) portant ledit support (17).

4. Machine selon la revendication 2 ou 3, caractérisée en ce que ladite matrice coulissante (8) comporte des épaulements d'arrêt (22) l'empêchant de sortir dudit support (17).

5. Machine selon l'une quelconque des revendications 2 à 4, caractérisée en ce que ladite matrice coulissante (8) est constituée de deux parties coaxiales (8a, 8b) solidarisées par emmanchement conique et dont la partie centrale, comportant ledit alésage (23), est interchangeable.

6. Machine selon l'une quelconque des revendications 2 à 5, caractérisée en ce que qu'elle comporte un éjecteur (16) propre à éjecter l'axe (2) de l'alésage (23) de la matrice coulissante (8), par l'intermédiaire dudit contre-poinçon (7b).

7. Machine selon l'une quelconque des revendications 2 à 6, caractérisée en ce que lesdits épaulements (13a, 13b) des poinçons sont coniques.

## Claims

1. A method of producing a pin having profiled axial-passage ends, i.e., whose axial passage of revolution has at its ends a widening of a specific profile, from a blank in the form of a tube, the said axial passage of which is cylindrical, characterised in that it consists essentially in holding the said pin (1) in a sliding die (8), engaging one of the ends of the said axial passage (3) of the pin on a counterpunch (7b), engaging a movable punch (7a) in the other end of the said axial passage, and applying to the movable punch (7a), while the pin (1) is then bearing on the counterpunch (7b), a force adapted to impart the required profiled deformation to the two ends of the said axial passage (3) by stamping.

2. A machine for performing the method according to claim 1, for producing a pin having profiled axial-passage ends, i.e., whose axial passage of revolution has at its ends a widening of a specific profile, from a blank in the form of a tube, the said axial passage of which is cylindrical, characterised in that it comprises: a die (8) mounted slidably in a fixed support (17) and comprising, in the direction of such sliding, a bore (23) adapted to receive and hold a pin blank (1) by wedging; a counterpunch (7b) with a profiled shoulder (13b), engaged by its tip in one end of the said bore (23); a movable punch (7a) with a profiled shoulder (13a) adapted to be engaged by its tip in the other end of the said bore (23); and pressure means adapted to apply a force to the said movable punch (7a) so that the ends of the axial passage (3) of the said pin blank (1) are compressed and deformed by stamping between the said profiled shoulders (13a, 13b) of the punches.

3. A machine according to claim 2, characterised in that the said sliding die (8) rests on studs (19) elastically biased by springs (20) housed in a base (18) carrying the said support (17).

4. A machine according to claim 2 or 3, characterised in that the said sliding die (8) comprises stop shoulders (22) which prevent it from leaving the support (17).

5. A machine according to any one of claims 2 to 4, characterised in that the said sliding die (8) is formed by two coaxial parts (8a, 8b) connected by a taper fit and the central part of which containing the said bore (23) is interchangeable.

6. A machine according to any one of claims 2 to 5, characterised in that it comprises an ejector (16) adapted to eject the pin (2) from the bore (23) of the sliding die (8) by means of the counterpunch (7b).

7. A machine according to any one of claims 2 to 6, characterised in that the said punch shoulders (13a, 13b) are tapered.

## Patentansprüche

1. Verfahren zur Herstellung einer Achse mit profilierten Enden eines axialen Durchgangs, und zwar deren axialer Rotationsdurchgang an seinen Enden eine Vergrößerung mit einem bestimmten Profil zeigt, ausgehend von einem Rohteil, das sich in der Form eines Rohres darstellt, von dem der genannte axiale Durchgang zylindrisch ist, dadurch gekennzeichnet, daß es im wesentlichen darin besteht, die besagte Achse (1) in einer verschiebbaren Matrize (8) zu halten, eines der Enden dieses axialen Durchganges (3) der Achse mit einem Gegenstempel (7b) in Eingriff zu bringen, einen beweglichen Stempel (7a) mit dem anderen Ende des genannten axialen Durchgangs in Eingriff zu bringen und wobei die Achse (1) alsdann auf dem Gegenstempel (7b) unterstützt ist, einen Druck auf den beweglichen Stempel (7a) auszuüben, der geeignet ist, durch Pressen den beiden Enden des genannten axialen Durchgangs (3) die gewünschte profilierte Verformung zu verleihen.

2. Maschine zur Durchführung des Verfahrens nach Anspruch 1 für die Herstellung einer Achse mit profilierten Enden eines axialen Durchgangs und zwar deren axialer Rotationsdurchgang an seinen Enden eine Vergrößerung mit einem bestimmten Profil zeigt, ausgehend von einem Rohteil, das sich in der Form eines Rohres darstellt, dessen axialer Durchgang zylindrisch ist, dadurch gekennzeichnet, daß sie aufweist: eine Matrize (8), die verschiebbar in einem festen Träger (17) montiert ist und aufweist, entsprechend der Richtung dieser Verschiebung, eine Bohrung (23), die geeignet ist, ein Rohteil der Achse (1) aufzunehmen und durch Verklemmung zu halten; einen Gegenstempel (7b) mit profilierter Schulter (13b), der mit seiner Spitze mit einem Ende dieser Bohrung (23) in Eingriff steht; einem beweglichen Stempel (7a) mit profilierter Schulter (13a), der geeignet ist, mit seiner Spitze mit dem anderen Ende dieser Bohrung (23) in Eingriff zu kommen und mit Druckmitteln, die geeignet sind, eine Kraft auf den genannten beweglichen Stempel (7a) auszuüben in der Art, daß die Enden des axialen Durchgangs (3) des genannten Rohteils der Achse (1) komprimiert und verformt werden durch Pressen zwischen den profilierten Schultern (13a, 13b) der Stempel.

3. Maschine nach Anspruch 2, dadurch gekennzeichnet, daß die genannte verschiebbare Matrize (8) auf Blöcken (19) ruht, die elastisch zurückgestellt werden durch Federn (20), die in einer Befestigungsfläche (18) gelegen sind, die den genannten Träger (17) trägt.

4. Maschine nach Anspruch 2 oder 3, dadurch gekennzeichnet, daß die genannte verschiebbare Matrize (8) Anschlagschultern (22) aufweist, die das Verlassen des Trägers (17) verhindern.

5. Maschine nach irgendeinem der Ansprüche 2 bis 4, dadurch gekennzeichnet, daß die genannte verschiebbare Matrize (8) gebildet ist aus zwei koaxialen Teilen (8a, 8b), die durch ein konisches Einsteckende zusammengefügt sind und deren mittleres Teil, das die genannte Bohrung (23) aufweist, austauschbar ist.

6. Maschine nach irgendeinem der Ansprüche 2 bis 5, dadurch gekennzeichnet, daß sie einen Auswerfer (16) aufweist, der geeignet ist, die Achse (2) aus der Bohrung (23) der verschiebbaren Matrize (8) mit Hilfe des genannten Gegenstempels (7b) auszuwerfen.

7. Maschine nach irgendeinem der Ansprüche 2 bis 6, dadurch gekennzeichnet, daß die genannten Schultern (13a, 13b) der Stempel konisch sind.
